# EUROPÄISCHE PATENTSCHRIFT

(11) **EP 1 491 302 B1**
(45) Veröffentlichungstag und Bekanntmachung des Hinweises auf die Patenterteilung: **15.11.2006**
(21) Anmeldenummer: 04011622.0
(22) Anmeldetag: 15.05.2004
(51) Int. Cl.: B26D 7/32, B26D 7/27, B65B 25/08

(54) **Trennblatt-Spendevorrichtung und Spendeverfahren für Trennblätter**
Dispenser for interleaves and method of dispensing interleaves
Distributeur pour feuilles de séparation et procédé de distribution pour des feuilles de séparation

(30) Priorität: 27.06.2003 DE 10329842
(43) Veröffentlichungstag der Anmeldung: 29.12.2004
(73) Patentinhaber: Bizerba GmbH & Co. KG, D-72336 Balingen (DE)
(72) Erfinder: Schöne, Heinrich, 72336 Balingen (DE); Seemann, Rainer, 72351 Geislingen (DE); Huonker, Wilhelm, 72348 Rosenfeld (DE)
(74) Vertreter: Hoeger, Stellrecht & Partner Patentanwälte

(56) Entgegenhaltungen:
- EP-A- 0 465 256
- FR-A- 2 488 567
- US-A- 1 519 354
- US-A- 2 813 798

## Beschreibung

Die Erfindung betrifft eine Trennblatt-Spendevorrichtung zum Spenden von Trennblättern, welche zur Trennung von aufeinander abgelegten Schnittgutscheiben, insbesondere Lebensmittelaufschnitt, dienen, umfassend einen Halter für Trennmaterial, eine Schneideinrichtung zur Herstellung von Trennblättern und eine Transporteinrichtung mit mindestens einer drehbaren Transportwalze zum Transportieren von bahnförmigem Trennmaterial.

Solche Trennblatt-Spendevorrichtungen werden auch als Interleaver bezeichnet.

Die Erfindung betrifft ferner ein Spendeverfahren für Trennblätter zur Trennung von aufeinander abgelegten Schnittgutscheiben, insbesondere Lebensmittelaufschnitt, bei dem ein Trennblatt an einer Schnittgutscheibe abgelegt wird.

Insbesondere bei Lebensmitteln mit hohem Fettanteil wie Käse, Wurst mit Käseanteil oder bei fetthaltiger Wurst entsteht das Problem, dass aufeinander abgelegte Aufschnittscheiben aneinander kleben. Beim Versuch, diese voneinander zu trennen, können die Scheiben zerrupft werden. In solchen Fällen ist es deshalb vorgesehen, dass Trennblätter aus einem Kunststoffmaterial oder aus Pergamentpapier zwischen benachbarte Scheiben gelegt werden. Zur Zeitersparnis sollte ein solcher Trennblatt-Spendevorgang automatisch erfolgen.

Aus der EP 0 465 256 A1 ist eine Vorrichtung zur Überführung von Schnittgut auf ein Trägerband bekannt. Schnittgut wird auf dem Trägerband abgelegt. Das Trägerband kann zu nachfolgenden Verarbeitungsstationen geführt sein, wobei diese Verarbeitungsstationen eine Schneidestation zum Schneiden des Trägerbands in vorgegebenen Längen und/oder eine Faltstation umfassen können.

Aus der US 1,519,354 ist eine Vorrichtung zum periodischen Ablegen von Schnittgut auf einem Schnittgut-Empfänger bekannt.

Aus der US 2,813,798 ist ein Verfahren bekannt, bei dem Papierblätter zwischen benachbarte Lebensmittelscheiben gelegt werden, wobei man hergestellte Trennblätter längs eines im wesentlichen horizontalen Wegs auf die Scheiben fallen lässt.

Davon ausgehend liegt der Erfindung die Aufgabe zugrunde, eine Trennblatt-Spendevorrichtung der eingangs genannten Art so zu verbessern, dass diese sich auf einfache Weise in Verbindung mit einer Schneidemaschine zur Herstellung von Schnittgutscheiben einsetzen lässt.

Diese Aufgabe wird gemäß Anspruch 1 bei der eingangs genannten Trennblatt-Spendevorrichtung erfindungsgemäß dadurch gelöst, dass die mindestens eine Transportwalze einer Umlenkeinrichtung für Schnittgut zugewandt angeordnet ist und so angeordnet und ausgebildet ist, dass ein Trennblatt an der Umlenkeinrichtung für Schnittgut dem Schnittgut zuführbar ist und an dem Schnittgut ablegbar ist.

Dadurch, dass erfindungsgemäß die mindestens eine Transportwalze der Umlenkeinrichtung zugewandt angeordnet ist, lässt sich ein Trennblatt auf einer Schnittgutscheibe unabhängig davon ablegen, in welcher räumlichen Lage das Schnittgut liegt. Insbesondere kann eine Schnittgutscheibe auch nicht-horizontal und insbesondere vertikal angeliefert werden und trotzdem ein Trennblatt auf der Schnittgutscheibe abgelegt werden.

Dadurch, dass die mindestens eine Transportwalze der Umlenkeinrichtung zugewandt angeordnet ist und insbesondere dieser gegenüberliegend ist, lässt sich die Trennblatt-Spendevorrichtung auf einfache Weise an einer Aufschnitt-Schneidemaschine montieren bzw. in eine Aufschnitt-Schneidemaschine integrieren.

Die mindestens eine Transportwalze ist so angeordnet und ausgebildet, dass ein Trennblatt an der Umlenkeinrichtung für Schnittgut dem Schnittgut zuführbar ist. Dadurch lässt sich ein Trennblatt unmittelbar am Entstehungsort einer Schnittgutscheibe auf dem Schnittgut ablegen. Dadurch lässt sich die Vorrichtung insbesondere als Kombination von Schneidemaschine und Trennblatt-Spendevorrichtung kompakt ausbilden.

Günstig ist es, wenn durch die Umlenkeinrichtung Schnittgut von einer Schneidebene in eine Querebene umlenkbar ist. Insbesondere lässt sich dadurch Schnittgut an eine Fördereinrichtung übergeben, mittels welcher Schneidgut von einem Schneidmesser für Schnittgut wegführbar ist.

Günstig ist es, wenn die Umlenkeinrichtung ein oder mehrere Mitnehmerelemente für Schnittgut aufweist. Ein Mitnehmerelement sorgt dafür, dass eine Schnittgutscheibe von einer Schneidebene umgelenkt wird. Ein solches Mitnehmerelement kann beispielsweise als Gleitelement ausgebildet sein. Es kann auch als drehbares Element ausgebildet sein, welches insbesondere angetrieben ist, um auf diese Weise für eine Umlenkung zu sorgen.

Ganz besonders vorteilhaft ist es, wenn die Umlenkeinrichtung als Mitnehmerelement ein drehbares Element wie beispielsweise eine Walze umfasst. Über diese Walze lässt sich ein Trennblatt von der Transportwalze übernehmen und weiter transportieren, um dieses auf dem Schnittgut ablegen zu können.

Weiterhin ist es günstig, wenn die Umlenkeinrichtung so angeordnet und ausgebildet ist, dass Trennmaterial mitnehmbar ist. Dadurch lässt sich ein Trennblatt von der mindestens einen Transportwalze übergeben, um so wiederum das Trennblatt auf dem Schnittgut ablegen zu können.

Wenn die mindestens eine Transportwalze und die Umlenkeinrichtung so angeordnet und ausgebildet sind, dass ein abgeschnittenes und dem Schnittgut zugeführtes Trennblatt von dem Schnittgut mitnehmbar ist, dann ist der konstruktive Aufwand zum Ablegen und zum Mitnehmen des Trennblatts durch eine Schnittgutscheibe minimiert. In diesem Zusammenhang ist es insbesondere günstig, wenn das Trennmaterial so ausgebildet ist, dass eine genügend große adhäsive Kraft an dem Schnittgut vorhanden ist, so dass ein abgelegtes Trennblatt durch das Schnittgut selber transportiert wird.

Es ist vorgesehen, dass an der Transporteinrichtung der mindestens einen Transportwalze gegenüberliegend ein starres Element als Gegenelement angeordnet ist. Zwischen diesem Gegenelement bzw. den Gegenelementen und der oder den Transportwalzen wird das Trennmaterial hindurchgeführt. Wenn das Gegenelement starr ist, dann lässt sich auf einfache Weise das Trennmaterial greifen, wenn es nicht transportiert werden soll, um beispielsweise Trennmaterial von einer Rolle abzurollen.

Insbesondere ist ein Trennblatt beim Schneiden einer Schnittgutscheibe dieser zuführbar. Dadurch lässt sich eine kompakte Vorrichtung aufbauen. Es muss für keine Zwischenspeicherung der mit Trennblättern zu versehenden Schnittgutscheiben gesorgt werden.

Insbesondere erfolgt eine Trennblattzuführung zum Schnittgut synchron zu einem Schneidevorgang für das Schnittgut.

Es ist günstig, wenn eine Fördereinrichtung zum Transport von Schnittgut von einem Messer für zu schneidendes Gut weg vorgesehen ist. Dadurch lässt sich Schnittgut von dem Schneidbereich entfernen. Gleichzeitig werden Schnittgutscheiben in einer definierten Position gehalten, was wiederum das Ablegen von Trennblättern erleichtert.

Es kann vorgesehen sein, dass die Fördereinrichtung einen Kettenrahmen umfasst. An diesem Kettenrahmen sind eine oder mehrere Ketten beweglich, an welchen Schnittgutscheiben gewissermaßen aufspießbar sind, um diese zu transportieren.

Insbesondere ist dabei die mindestens eine Transportwalze der Fördereinrichtung zugewandt angeordnet. Dadurch kann während des Schneidvorgangs und Transportvorgangs ein Trennblatt auf einer Schnittgutscheibe abgelegt werden.

Aus dem gleichen Grund ist es vorteilhaft, wenn die Umlenkeinrichtung der Fördereinrichtung zugewandt angeordnet ist. Über die Umlenkeinrichtung wird eine Schnittgutscheibe von der Schneidebene in eine Transportrichtung umgelenkt. Gleichzeitig mit dieser Umlenkung lässt sich ein Trennblatt ablegen.

Insbesondere ist ein Trennblatt zwischen dem Kettenrahmen und der mindestens einen Transportwalze dem Schnittgut zuführbar.

Aus dem gleichen Grund günstig ist es, wenn ein Trennblatt zwischen dem Kettenrahmen und der Umlenkeinrichtung für Schnittgut dem Schnittgut zuführbar ist.

Ganz besonders vorteilhaft ist es, wenn die Umlenkeinrichtung so angeordnet und ausgebildet ist, daß ein Trennblatt von der mindestens einen Transportwalze an ein Mitnehmerelement der Umlenkeinrichtung weitergebbar ist. Durch die Umlenkeinrichtung wird dann einerseits dafür gesorgt, daß eine Schnittgutscheibe umgelenkt wird. Weiterhin wird dafür gesorgt, daß ein Trennblatt umgelenkt wird, um dieses auf der Schnittgutscheibe abzulegen und dafür zu sorgen, daß es von der Schnittgutscheibe mitgenommen wird.

Günstigerweise weisen dabei ein drehbares Element als Mitnehmerelement der Umlenkeinrichtung und die mindestens eine Transportwalze parallele Drehachsen auf, um für eine sichere Weitergabe zu sorgen.

Eine Förderrichtung ist im wesentlichen parallel zu einer Drehachse eines Kreismessers zum Schneiden von zu schneidendem Gut (Schneidgut), um für einen Transport von diesem Kreismesser weg zu sorgen.

Weiterhin ist eine Förderrichtung vorzugsweise im wesentlichen senkrecht zur Drehachse der mindestens einen Transportwalze. Dadurch läßt sich ein kompakter Aufbau erreichen.

Weiterhin ist es günstig, wenn die mindestens eine Transportwalze so angeordnet und ausgebildet ist, daß ein Trennblatt von einer Bewegung in der Transporteinrichtung quer zu einer Förderrichtung für Schnittgut in eine Bewegung in Förderrichtung umlenkbar ist. Dadurch wiederum ergibt sich ein kompakter Aufbau insbesondere einer Kombination von Trennblatt-Spendevorrichtung und Aufschnitt-Schneidemaschine.

Günstigerweise ist die mindestens eine Transportwalze angetrieben, um für einen Transport des Transportmaterials zu sorgen. Es lässt sich dann auch erreichen, dass das Trennmaterial fassbar ist, um beispielsweise dieses von einer Rolle abzurollen.

Es kann grundsätzlich vorgesehen sein, dass der Halter gestapeltes Trennmaterial hält oder in einem Magazin aufgenommenes Trennmaterial. Eine platzsparende Ausbildung lässt sich erreichen, wenn der Halter zur Aufnahme einer Trennmaterialrolle ausgebildet ist. In diesem Falle kann dann aufgewickeltes Trennmaterial zur Herstellung von Trennblättern von einer Rolle abgewickelt werden.

Günstigerweise weist die mindestens eine Transportwalze einen ebenen Bereich auf und insbesondere einen abgeflachten Bereich, so dass die Transportwalze im Querschnitt nicht kreisförmig ist, sondern einem Kreis entspricht, bei welchem ein Kreissegment abgeschnitten wurde. Wenn dieser ebene Bereich parallel zu einer Trennmaterialbahn liegt, dann kann das Trennmaterial zwischen diesem ebenen Bereich und einem Gegenelement auf einfache Weise eingeschoben werden. Wenn sich dann die Transportwalze etwas dreht, so dass der runde Bereich anliegt, dann kann auf diese Weise das Transportmaterial sicher gefasst werden. Darauf aufbauend wiederum kann eine Abwicklung des Trennmaterials von einer Rolle erfolgen, indem die Rolle von der Transportwalze weg bewegt wird.

Es ist vorteilhaft wenn der Halter für die Trennmaterialrolle auf einem linear verschieblichen Schlitten angeordnet ist. Durch eine Verschiebung des Schlittens läßt sich eine Abwicklung von Trennmaterial erreichen, wobei sich das Trennmaterial gleichzeitig spannen läßt. Über einen linear verschieblichen Schlitten läßt sich ein kompakter Aufbau erreichen.

Insbesondere ist der Schlitten gegenüber der mindestens einen Transportwalze verschieblich geführt, wobei über die Transportwalze Transportmaterial greifbar ist und durch eine Bewegung von der Transportwalze weg ein Legen und insbesondere eine Abwicklung von Transportmaterial erreichbar ist.

Es ist dann günstig, wenn der Schlitten eine oder mehrere Ausnehmungen aufweist, welche an die mindestens eine Transportwalze angepaßt sind, um das Greifen des Trennmaterials durch die Transportwalze zu erleichtern. Wenn Transportmaterial oberhalb dieser Ausnehmung liegt und dann der Schlitten an die Transportwalze verfahren wird, dann liegt ein Gegenelement im Bereich der Ausnehmung unterhalb des Trennmaterials und eine Transportwalze im Bereich der Ausnehmung oberhalb des Trennmaterials. Ein Greifen des Trennmaterials wird dann vereinfacht.

Insbesondere ist die Schlittenbewegung angetrieben und dabei gesteuert angetrieben, um auf einfache Weise Trennblätter herstellen zu können.

Der Schlitten ist insbesondere in einer Richtung quer zu der Drehachse der mindestens einen Transportwalze verschieblich. Dadurch läßt sich auf einfache Weise Transportmaterial abrollen und dabei gleichzeitig gespannt halten.

Weiterhin ist es günstig, wenn der Schlitten in einer Richtung quer zu einer Förderrichtung von Schnittgut von einem Schneidmesser weg verschieblich ist. Es läßt sich dann ein kompakter Aufbau für die Vorrichtung erreichen.

Aus dem gleichen Grund ist es günstig, wenn der Schlitten quer zu einer Drehachse eines Kreismessers für Schnittgut verschieblich ist.

Ebenfalls günstig ist es, wenn der Schlitten parallel zu einer Verschiebungsrichtung eines Aufnahmeschlittens für zu schneidendes Gut verschieblich ist. Auch dadurch läßt sich ein kompakter Aufbau einer Gesamtvorrichtung, welche eine Aufschnitt-Schneidemaschine mit Aufnahmeschlitten und eine Trennblatt-Spendevorrichtung umfaßt, erreichen.

Günstigerweise ist der Schlitten an einer Anschlagplatte für zu schneidendes Gut oder einer zur Anschlagplatte parallelen Platte geführt. Auch dadurch läßt sich ein kompakter Aufbau erreichen.

Es kann auch vorgesehen sein, daß der Schlitten an einem Gehäuseteile einer Schneidemaschine geführt ist.

Zur Erreichung eines kompakten Aufbaus ist die Transporteinrichtung an der Anschlagplatte oder der parallelen Platte montiert. Es ist auch möglich, daß die Transporteinrichtung an einem Gehäuse einer Schneidemaschine und insbesondere Aufschnitt-Schneidemaschine montiert ist.

Ganz besonders vorteilhaft ist es, wenn die Umlenkeinrichtung so montiert ist, daß der Abstand zur Anschlagplatte fest ist. Durch die Einstellung eines Abstands der Anschlagplatte auf ein Kreismesser läßt sich eine Scheibenstärke für Schnittgutscheiben einstellen. Wenn die Transporteinrichtung an der Anschlagplatte montiert ist, dann wird bei einer Einstellung der Schnittstärke diese mitbewegt. Wenn dann der Abstand der Umlenkeinrichtung fest zur Anschlagplatte ist, dann ändert sich die relative Position zwischen der Transportwalzeneinrichtung und der Umlenkeinrichtung nicht, so daß unabhängig von der Stellung der Anschlagplatte sowohl die Übergabefunktion (Umlenkfunktion) für Schnittgut als auch für Trennmaterialblätter gewährleistet bleibt. Eine solche feste Abstandsbeziehung zwischen der Anschlagplatte und der Umlenkeinrichtung läßt sich erreichen, wenn die Umlenkeinrichtung so angeordnet und ausgebildet ist, daß sie bei einer Verschiebung der Anschlagplatte mitverschoben wird. Eine derartige Anordnung und Ausbildung ist aus dem Stand der Technik bekannt.

Es ist vorzugsweise vorgesehen, daß die Umlenkeinrichtung an der Fördereinrichtung montiert ist. Dadurch läßt sich die Aufgabe der Umlenkeinrichtung, Schnittgutscheiben zu der Fördereinrichtung umzulenken, auf sichere Weise durchführen.

Günstigerweise ist über die Schlittenbewegung Trennmaterial zwischen der mindestens einen Transportwalze und dem Halter legbar und insbesondere abrollbar, wenn das Trennmaterial auf eine Rolle aufgewickelt ist. Durch eine Linearbewegung des Schlittens wird dann Trennmaterial abgerollt und dabei gleichzeitig gespannt gehalten.

Günstigerweise ist die Schneidvorrichtung am Schlitten gehalten. Es läßt sich dann auf einfache Weise eine Schneidbewegung durchführen, wobei sich diese insbesondere automatisch durchführen läßt mit einer mechanischen Steuerung. Wenn die Schneideinrichtung ein höhenverschieblich am Schlitten geführtes Schneidmesser umfaßt, dann läßt sich ein Trennblatt auf genaue und einfache Weise abschneiden. Bei dem Schneidmesser handelt es sich insbesondere um ein Zackenmesser.

Es ist dann günstig, wenn der Schlitten eine Rille zum Eintauchen eines Schneidmessers der Schneideinrichtung aufweist. Die Rille wirkt als Gegenelement zu dem Schneidmesser. Dadurch läßt sich das Schneidergebnis verbessern.

Ganz besonders vorteilhaft ist es, wenn eine Positioniereinrichtung und insbesondere mechanische Positioniereinrichtung vorgesehen ist, mittels welcher sich ein Schneidmesser in eine Höhenstellung bringen läßt und dort feststellbar ist, und mittels welcher zur Initiierung einer Schneidbewegung diese Höhenstellung lösbar ist. In der Höhenstellung des Schneidmessers ist das Trennmaterial freigegeben, um dieses Greifen zu können und Trennmaterial von einer Rolle abrollen zu können. Ausgehend von dieser Höhenstellung läßt sich eine Schneidbewegung durchführen, indem das Schneidmesser verschoben wird.

Eine solche Positioniereinrichtung läßt sich auf einfache Weise realisieren, wenn eine Rampe vorgesehen ist, mittels welcher das Schneidmesser in sein Höhenstellung bringbar ist. Durch eine Schlittenbewegung läßt sich dadurch das Schneidmesser automatisch in seine Höhenstellung bringen und dort sichern.

Insbesondere ist die Rampe so angeordnet und ausgebildet, daß das Schneidmesser in seine Höhenstellung bringbar ist, wenn der Schlitten auf die mindestens eine Transportwalze zufährt. Das Zufahren auf die Transportwalze erfolgt insbesondere dann, wenn ein Trennblatt abgetrennt wurde und gespendet wird, um ein neues Trennblatt herzustellen, muß erneut Trennmaterial abgerollt werden. Nach Zufahren des Schlittens auf die mindestens eine Transportwalze läßt sich Trennmaterial wiederum durch die Transportwalze fassen und festhalten, um für eine Abwicklung zu sorgen. Bei entsprechender Ausbildung der Rampe läßt sich dabei automatisch das Schneidmesser wieder in seine Höhenstellung bringen.

Die Bewegung des Schneidmessers zu einer Schneidbewegung läßt sich auf einfache Weise antreiben, wenn das Schneidmesser federbeaufschlagt ist. Die Federkraft wirkt dabei in Richtung des Trennmaterials. Die Höhenstellung läßt sich dann auch auf einfache Weise sichern, indem die Bewegung des Schneidmessers auf das Trennblatt gesperrt wird. Eine solche Sperrung wiederum läßt sich auf einfache Weise lösen, damit die Federkraft eine Schneidbewegung initiieren kann.

Günstigerweise umfaßt die Positioniereinrichtung einen Anschlag für den Schlitten, über den eine Schneidmesserbewegung auf abgerolltes Trennmaterial hin zum Abtrennen eines Trennblatts auslösbar ist. Der Anschlag wirkt dabei derart auf das Schneidmesser, daß die Sperrung in der Höhenstellung aufgehoben wird.

Insbesondere ist der Anschlag zur Einstellung der Trennblattlänge feststellbar verschieblich. In Kombination mit einem verschieblichen Schlitten läßt sich unter geringem konstruktiven Aufwand die Trennblattlänge in einem großen Längenbereich, welcher im wesentlichen durch die Verschiebungslänge und den Anschlag des Schlittens bestimmt ist, einstellen.

Insbesondere ist die Schlittenbewegung zum Trennblattspenden synchronisiert. So kann beispielsweise nach Herstellung eines Trennblatts dieses gespendet werden. Während oder nach dem Spendevorgang können gleichzeitig Vorbereitungen getroffen werden, um ein neues Trennblatt herzustellen, indem insbesondere der Schlitten entsprechend verfahren wird.

Insbesondere wird während eines Trennblattspendevorgangs der Schlitten in Richtung zu der mindestens einen Transportwalze verfahren, um so eben die Herstellung eines neuen Trennblatts vorzubereiten.

Günstigerweise ist ein Sensor zur Detektion mindestens einer Endstellung des Schlittens vorgesehen. Es kann dabei vorgesehen sein, daß dieser Sensor an einen Anschlag zur Initiierung der Schneidbewegung gekoppelt ist. Über diesen Sensor läßt sich mindestens eine Endstellung des Schlittens detektieren, um so für eine Synchronisierung der Trennblattherstellung mit der Trennblattzuführung sorgen zu können.

Es kann dabei ein Sensor vorgesehen sein, mittels dem sich die Position des Schlittens relativ zu der mindestens einen Transportwalze bestimmen läßt und insbesondere absolut bestimmen läßt. Es kann sich dabei beispielsweise um einen induktiven Längensensor oder einen optischen Längensensor handeln. Es kann sich auch um einen induktiven Winkelsensor oder dergleichen handeln. Eine Steuerungs- und Regelungseinrichtung hat dann zu jedem Zeitpunkt Informationen über die Position des Schlittens, um so wiederum für eine optimierte Steuerung und Regelung eines Trennblattspendevorgangs und der Trennblattspendeherstellung sorgen zu können.

Die erfindungsgemäße Trennblatt-Spendevorrichtung läßt sich im Zusammenhang mit einer Aufschnitt-Schneidemaschine einsetzen. Insbesondere ist diese Aufschnitt-Schneidemaschine mit einer Fördereinrichtung für Schnittgutscheiben versehen.

Die Aufschnitt-Schneidemaschine gemäß der Erfindung umfaßt insbesondere ein angetriebenes Kreismesser zur Aufschnittherstellung. Ferner ist ein verschieblicher Aufnahmeschlitten und insbesondere automatisch verfahrender Aufnahmeschlitten für zu schneidendes Gut vorgesehen. Auch eine Anschlagplatte für zu schneidendes Gut kann vorgesehen sein, an welcher wiederum die Trennblatt-Spendevorrichtung montiert ist.

Aufschnitt-Schneidemaschinen, welche mit einer erfindungsgemäßen Trennblatt-Spendevorrichtung versehen sein können, sind beispielsweise in der WO 96/05952 und der EP 0 827 816 A1 beschrieben, auf die ausdrücklich Bezug genommen wird.

Ferner liegt der Erfindung die Aufgabe zugrunde, ein Spendeverfahren der eingangs genannten Art so zu verbessern, dass es universell einsetzbar ist.

Diese Aufgabe wird gemäß Anspruch 55 bei dem eingangs genannten Spendeverfahren erfindungsgemäß dadurch gelöst, dass Trennmaterial über mindestens eine Transportwalze einer Umlenkeinrichtung für Schnittgut zugeführt wird und dass das Trennblatt dem Schnittgut zwischen einer Fördereinrichtung für Schnittgut und der Umlenkeinrichtung für Schnittgut zugeführt wird.

Das erfindungsgemäße Verfahren weist die bereits im Zusammenhang mit der erfindungsgemäßen Vorrichtung erläuterten Vorteile auf.

Dadurch, dass die Zuführung zwischen der Fördereinrichtung für Schnittgut und der Umlenkeinrichtung erfolgt, lässt sich ein Trennblatt definiert ablegen und insbesondere unmittelbar nach Herstellung des Schnittguts ablegen. Eine entsprechende Vorrichtung lässt sich kompakt aufbauen.

Weitere vorteilhafte Ausgestaltungen des erfindungsgemäßen Verfahrens wurden bereits im Zusammenhang mit der erfindungsgemäßen Vorrichtung erläutert.

Insbesondere wird ein Trennblatt während des Schneidens einer Schnittgutscheibe gespendet. Dadurch muss beispielsweise für keine Zwischenlagerung von Schnittgutscheiben für das Ablegen von Trennblättern gesorgt werden.

Das Trennmaterial wird über mindestens eine Transportwalze der Umlenkeinrichtung zugeführt. Die Transportwalze lässt sich in der Nähe der Umlenkeinrichtung anordnen. Gleichzeitig kann die Umlenkeinrichtung dann selber für einen Transport des Trennmaterials sorgen.

Insbesondere ist es dann vorgesehen, dass die mindestens eine Transportwalze Trennmaterial greift, um es von der Rolle abzuwickeln. Dieses Greifen erfolgt während einer Nichtspendezeitspanne für Trennmaterial.

Günstig ist es, wenn eine Winkelposition der mindestens einen Transportwalze so gesteuert ist, dass ein Greifen des Trennmaterials ermöglicht ist. Dies ist dann vorteilhaft, wenn die Transportwalze nicht rotationssymmetrisch ausgebildet ist und insbesondere eine Abflachung aufweist, um das Greifen zu erleichtern.

Weiterhin ist es günstig, wenn das Trennmaterial zwischen der mindestens einen Transportwalze und der Rolle dadurch abgewickelt wird, dass ein Schlitten mit der Rolle von der mindestens einen Transportwalze wegfährt. Bei Erreichen einer bestimmten Schlittenposition wird dann vorzugsweise ein Trennblatt automatisch abgeschnitten, wobei diese Schneidbewegung an das Erreichen der Endposition gekoppelt ist.

Insbesondere sind Trennblattherstellung und Trennblattzuführung mit einem Schneidvorgang zur Herstellung von Schnittgut synchronisiert.

Die nachfolgende Beschreibung eines bevorzugten Ausführungsbeispiels dient im Zusammenhang mit der Zeichnung der näheren Erläuterung der Erfindung.
Es zeigen:
- Figur 1: eine schematische seitliche Ansicht eines Ausführungsbeispiels einer erfindungsgemäßen Trennblatt-Spendevorrichtung, welche an einer Aufschnitt-Schneidemaschine montiert ist;
- Figur 2: eine schematische Darstellung von Elementen der Trennblatt-Spendevorrichtung gemäß Figur 1 in perspektivischer Darstellung;
- Figur 3: eine schematische Darstellung der Trennblatt-Spendevorrichtung gemäß Figur 1 in der Richtung A (von unten);
- Figur 4: eine schematische Darstellung der Trennblatt-Spendevorrichtung gemäß Figur 1 in der Richtung B (von oben) und
- Figur 5: eine vergrößerte Darstellung eines Schneidebereichs der Aufschnitt-Schneidemaschine mit der Trennblatt-Spendevorrichtung.

Ein Ausführungsbeispiel einer erfindungsgemäßen Trennblatt-Spendevorrichtung, welche in Figur 1 als Ganzes gezeigt und dort mit 10 bezeichnet ist, ist einer Lebensmittel-Schneidmaschine 12 zugeordnet. Solche Lebensmittel-Schneidmaschinen werden auch als Aufschnitt-Schneidmaschinen bezeichnet. Beispiele solcher Aufschnitt-Schneidemaschinen sind in der WO 96/05952 oder EP 0 827 816 A1 beschrieben, auf die ausdrücklich Bezug genommen wird. Mit ihnen lassen sich Aufschnittscheiben aus Lebensmittelblöcken wie Wurst oder Käse herstellen.

Die erfindungsgemäße Trennblatt-Spendevorrichtung 10 kann der Lebensmittel-Schneidemaschine 12 beigestellt sein oder an dieser montiert sein. Bei dem in Figur 1 gezeigten Ausführungsbeispiel ist die Trennblatt-Spendevorrichtung 10 an einer Anschlagplatte 14 für zu schneidendes Gut montiert. Beim Schneiden von einem Lebensmittelblock 16 (Figur 5) wird dieser auf einem Aufnahmeschlitten gehalten und längsverschieblich parallel zur Anschlagplatte 14 geführt. Über die Anschlagplatte 14 läßt sich die Scheibenstärke einstellen. Eine Schneidebene für das Schnittgut ist dabei parallel zur Anschlagplatte 14. Die Trennblatt-Spendevorrichtung 10 ist an der Seite der Anschlagplatte 14 montiert, welche der Anschlagseite für den Lebensmittelblock 16 gegenüberliegt.

Die Aufschnitt-Schneidemaschine 12 umfaßt ein Kreismesser 18, welches um eine Drehachse rotierbar ist, die senkrecht zu der Anschlagplatte 14 steht. In Figur 1 liegt diese Drehachse senkrecht zur Zeichenebene.

In der Anschlagplatte 14 oder am Ende der Anschlagplatte 14 ist ein Spalt 20 gebildet, durch den hindurch eine Schnittgutscheibe 22 (Figur 5) abführbar ist.

Zur Abführung von Schnittgutscheiben 22 von dem Kreismesser 18 weg ist eine Umlenkeinrichtung 24 vorgesehen, welche eine Schnittgutscheibe 22 von der Schneidebene (parallel zur Anschlagplatte 14) in eine Querebene umlenkt und insbesondere eine Schneidgutscheibe 22 an eine Fördereinrichtung 26 abgibt, über die geschnittene Schnittgutscheiben 22 von dem Kreismesser 18 weg transportierbar sind. Eine Förderrichtung 28 der Fördereinrichtung 26 liegt dabei im wesentlichen parallel zur Drehachse des Kreismesser 18 (Figur 5).

Die Fördereinrichtung 26 kann einen Kettenrahmen 30 umfassen, an welchem eine Mehrzahl von beabstandeten Ketten 32 parallel geführt sind. Die Ketten sind dabei über eine Kettenwalze 34 angetrieben. Eine Drehachse 36 einer solchen Kettenwalze liegt senkrecht zur Förderrichtung 28.

Die Ketten sind so ausgebildet, daß sie Schnittgutscheiben 22 mitnehmen können. Insbesondere weisen die Ketten nach außen weisende Kettenspieße auf, mit denen die Schnittgutscheiben zur Mitnahme aufspießbar sind.

Die Umlenkeinrichtung 24 ist dem Kettenrahmen 30 der Fördereinrichtung 26 gegenüberliegend und diesem zugewandt angeordnet. Sie umfaßt als Mitnehmerelemente beispielsweise drehbare Elemente wie eine Mehrzahl von beabstandeten am Außenumfang verzahnten Walzen 38. Die Walzen 38 weisen eine gemeinsame Welle auf, so daß sie gemeinsam synchron um eine Drehachse 40 drehbar sind, welche parallel zur Drehachse 36 ist.

Es ist auch möglich, daß ein Mitnehmerelement nicht drehbar ausgebildet ist, wie beispielsweise als Gleitelement, welches für ein Zuführen einer Schnittgutscheibe zur Fördereinrichtung 26 sorgt.

Die Verzahnungen der Walzen 38 sind so ausgebildet, daß sie Schnittgutscheiben 22 auf die Kettenspieße aufdrücken. Die Walzen 38 sind durch eine Getriebeverbindung synchron mit der Kettenwalze 34 angetrieben.

Wie unten noch näher beschrieben wird, läßt sich durch die Walzen 38 auch ein Trennblatt mitnehmen, um es auf einer Schnittgutscheibe 22 abzulegen.

Die Umlenkeinrichtung 24 umfaßt ein Abstreifelement 42 (Figur 5), welches die Walzen 38 teilweise umgibt. Dieses Abstreifelement 42 weist Ausnehmungen auf, damit Kettenspieße zwischen benachbarte Walzen 38 eintauchen können, um die Übergabe der Schnittgutscheiben auf die Fördereinrichtung 26 sicherzustellen. Das Abstreifelement 42 ist aus einem Material hergestellt, welches geringe Haftungskräfte für Schnittgutscheiben 22 aufweist. Es sorgt dafür, daß Schnittgutscheiben 22 von der Umlenkeinrichtung 24 auf die Fördereinrichtung 26 umgelenkt werden und nicht durch die rotierenden Walzen 38 mit diesen mitgenommen werden und von der Fördereinrichtung 26 weggeführt werden. Dazu ist dieses Abstreifelement 42 insbesondere in einem Bereich angeordnet, in dem die Gefahr besteht, daß eine Schnittgutscheibe 22 von der Fördereinrichtung 26 wieder gelöst wird oder ein Ablegen auf der Fördereinrichtung 26 verhindert wird.

Insbesondere weist das Abstreifelement 42 in einen Zwischenraum 44 zwischen der Fördereinrichtung 26 und der Umlenkeinrichtung 24, durch welchen eine Schnittgutscheibe 22 durchtransportiert wird. In und vor diesem Zwischenraum 44 (dem Kreismesser 18 zugewandt) erfolgt eine Umlenkung der Schnittgutscheibe von der Schneidebene in die Förderrichtung 28.

Die Trennblatt-Spendevorrichtung 10 umfaßt eine als Ganzes mit 46 bezeichnete Transporteinrichtung, wobei die Walzen 38 auch Transportfunktion für Trennblätter haben, wie unten noch näher beschrieben wird.

Der Umlenkeinrichtung 24 zugewandt ist eine Transportwalzeneinrichtung 48 angeordnet (Figur 1), welche bei dem gezeigten Ausführungsbeispiel eine erste Transportwalze 50 und eine zweite Transportwalze 52 umfaßt, welche auf einer gemeinsamen angetriebenen Welle 54 sitzen. Die Welle 54 ist durch einen Motor 56 und insbesondere Elektromotor angetrieben.

Die beiden Transportwalzen 50 und 52 dienen zum Greifen und zum Transport einer Trennmaterialbahn 57. Sie sind beispielsweise aus Gummi hergestellt. Die Transportwalzen 50, 52 umfassen dabei einen abgeflachten und insbesondere ebenen Bereich 58 (Figur 5), der, wie unten noch näher beschrieben wird, das Greifen des Trennmaterials erleichtert. Im Querschnitt sind die Transportwalzen 50 deshalb nicht kreisförmig, sondern entsprechen einem Kreis mit einem abgeschnittenen Kreissegment.

Zur exakten Positionierung dieses abgeflachten Bereichs 58 der beiden Transportwalzen 50, 52, welcher bei beiden Transportwalzen 50, 52 parallel ausgerichtet ist, ist die Welle 54 mit einer Markierung 60 versehen. Über einen Sensor 62, welcher auf einen Bereich der Welle 54 ausgerichtet ist, welcher die Markierung 60 trägt, läßt sich dann der abgeflachte Bereich 58 exakt bezüglich des Trennmaterials positionieren.

Die Trennblatt-Spendevorrichtung 10 umfaßt einen linear verschieblichen Schlitten 64, welcher an der Anschlagplatte 14 beweglich geführt ist. Es kann alternativ auch vorgesehen sein, daß der Schlitten an einer parallel zur Anschlagplatte 14 positionierten Platte verschieblich geführt ist. Eine Bewegungsrichtung 66 dieses Schlittens 64 liegt quer und insbesondere senkrecht zu einer Drehachse 68 der Transportwalzen 50 und 52, wobei diese Drehachse 68 wiederum parallel zu den Drehachsen 36 und 40 ist. Die Bewegungsrichtung 66 des Schlittens 64 ist dabei insbesondere parallel zu einer Bewegungsrichtung eines Aufnahmeschlittens für zu schneidendes Gut 16 an der Aufschnitt-Schneidemaschine 12. Der Schlitten 64 ist auf die Transportwalzeneinrichtung 48 zu bewegbar und von dieser weg bewegbar.

Der Schlitten umfaßt einen Halter 70 für ein Trennmaterial, welches bahnförmig ist und beispielsweise zu einer Rolle 72 aufgewickelt ist. Die Rolle 72 wird dann durch den Halter 70 gehalten. Das Trennmaterial kann jedoch auch als Stapel gehalten werden oder aus einem Magazin nachgeliefert werden. Der Halter ist dann entsprechend ausgebildet.

Von der Rolle 72 wird bahnförmiges Trennmaterial 57 zwischen der Transportwalzeneinrichtung 48 und dem Halter 70 abgewickelt. Zum Greifen des Trennmaterials sind dabei der Transportwalzeneinrichtung 48 gegenüberliegend ein oder mehrere Gegenelemente 74 vorgesehen (Figur 5), welche starr bezüglich der Anschlagplatte 14 angeordnet sind und insbesondere nichtrotierbar angeordnet sind. Zwischen dem oder den Gegenelementen 74 und der Transportwalzeneinrichtung 48 mit ihren Transportwalzen 50 und 52 wird bahnförmiges Trennmaterial 57 durchgeführt.

Bei dem Trennmaterial handelt es sich um ein Material, welches geeignet ist, Schnittgutscheiben 22 voneinander zu trennen. Insbesondere muß dieses geeignet sein, fetthaltige Lebensmittelscheiben voneinander zu trennen. Ein mögliches Material ist Pergamentpapier. Vorzugsweise wird ein Kunststofffolienmaterial eingesetzt.

Der Schlitten 64 weist an seinem der Transportwalzeneinrichtung 48 zugewandten Ende Ausnehmungen 78, 80 auf, welche an die zugeordneten Transportwalzen 50, 52 mit ihren jeweiligen Gegenelementen 74 angepaßt sind. Durch diese Ausnehmungen 78, 80 wird es ermöglicht, daß der Schlitten 64 über die Transportwalzen 50, 52 mit ihren Gegenelementen 74 so bezüglich der Transportwalzeneinrichtung 48 verschiebbar ist, daß die Transportwalzen 50, 52 über dem Schlitten 64 mit dem Trennmaterial 57 liegen, um dieses leichter greifen zu können. Dies wird unten noch näher beschrieben.

Der Schlitten 64 ist mit einer als Ganzes mit 82 bezeichneten Schneideinrichtung versehen, über die sich aus dem Trennmaterial 57 Trennmaterialblätter zum Spenden für die Schnittgutscheiben 22 herstellen lassen. Die Schneideinrichtung 82 umfaßt ein Schneidmesser 84, welches höhenverschieblich an dem Schlitten 64 angeordnet ist (Figuren 1 bis 4).

Eine Verschiebungsrichtung 86 des Schneidmessers 84 ist dabei quer und insbesondere senkrecht zur Bewegungsrichtung 66 des Schlittens 64 (Figuren 3 und 4). Das Schneidmesser 84 ist an einem in dieser Richtung verschieblichen Messerschlitten 88 gehalten. Der Messerschlitten 88 ist an einer Führung 90 geführt, welche sich quer und insbesondere senkrecht zur Anschlagplatte 14 erstreckt. Der Schlitten 88 selber ist durch eine Feder 92 beaufschlagt, deren Federkraft in Richtung auf die Anschlagplatte 14 wirkt, wenn die Feder 92 komprimiert ist. Wird die Feder 92 gelöst, dann treibt diese den Messerschlitten 88 und damit das Schneidmesser 84 auf die Trennmaterialbahn 57 zu, um diese zu durchtrennen und damit ein Trennblatt 76 herzustellen.

Vorzugsweise ist der Schlitten 64 im Bereich der Ausnehmungen 78, 80 mit einer Rille 94 versehen. Dadurch ist ein Gegenelement für das Schneidmesser 84 gebildet, um dessen Schneidwirkung zu verbessern.

Die Feder 92 stützt sich an einem Stützelement 96 ab, welches an einem der Anschlagplatte 14 abgewandten Ende der Führung 90 angeordnet ist.

Erfindungsgemäß ist eine Positioniereinrichtung 98 für das Schneidmesser 84, welches insbesondere als Zackenmesser ausgebildet ist, vorgesehen, mittels welcher sich das Schneidmesser 84 automatisch positionieren lässt und sich automatisch eine Schneidbewegung durchführen lässt. Dazu umfasst die Positioniereinrichtung 98 eine Rampe 100, welche so bezüglich der Transportwalzeneinrichtung 48 angeordnet ist, dass das Schneidmesser 84 bei Zubewegung des Schlittens 64 auf die Transportwalzeneinrichtung 48 in eine Höhenstellung bringbar ist und dort festlegbar ist. Die Rampe 100 ist dazu in der Nähe der Transportwalzeneinrichtung 48 angeordnet und weist einen Höhenanstieg 102 in Richtung der Transportwalzeneinrichtung 48 (und in Richtung der Umlenkeinrichtung 24) auf. Vorzugsweise ist ein flacher Bereich 104 vorgesehen, welcher sich an den Höhenanstieg 102 anschließt und welcher so ausgebildet ist, dass das Schneidmesser 84 in seiner Höhenstellung (welche in Figur 3 schematisch gezeigt ist) oberhalb der Transportwalzen 50, 52 steht.

Der Messerschlitten 88 der Schneideinrichtung 82 ist auf die Rampe 100 ausgerichtet und weist ein Abrollelement 106 auf, welches an der Rampe 100 und insbesondere an deren Höhenanstieg 102 abrollen kann. Wenn der Schlitten 64 auf die Rampe 100 zu bewegt wird, dann rollt das Abrollelement 106 den Höhenanstieg 102 hinauf und führt dabei zu einem Höhenanstieg des Messerschlittens 88 der Schneideinrichtung 82 relativ zur Anschlagplatte 14. Dadurch wird die Feder 92 komprimiert, d. h. die Federkraft muß überwunden werden. Diese Kraft stammt von der angetriebenen Bewegung des Schlittens 64.

Wenn die endgültige Höhenstellung erreicht ist, die durch den Übergang von dem Höhenanstieg 102 in den ebenen Bereich 104 vorgegeben ist, dann wird die Höhenstellung gesichert, d. h. festgestellt. Dazu ist ein Sicherungselement 108 vorgesehen, welches bezüglich des Stützelement 96 des Schlittens 64 fest angeordnet ist und welches in den Messerschlitten 88 der Schneideinrichtung 82 eingreift, um dessen Zubewegung auf die Anschlagplatte 14 zu sperren. Beispielsweise ist ein Federplättchen oder dergleichen als Sicherungselement 108 vorgesehen.

Das Sicherungselement 108 ist über ein Anschlagelement 110 auslösbar. Dieses Anschlagelement 110 (Figuren 1 bis 4) ist so ausgebildet, daß es, wenn der Schlitten 64 dieses Anschlagelement 110 in einer geeigneten Position erreicht, das Sicherungselement 108 von dem Messerschlitten 88 wegführt und damit die Sperrung der Höhenverschieblichkeit auf die Anschlagplatte 14 zu aufhebt. Dies ist schematisch in Figur 4 gezeigt: Durch die Lösung des Sicherungselements 108 treibt die Feder 92 den Messerschlitten 88 und damit das Schneidmesser 84 in Richtung der Anschlagplatte 14 zu und bewirkt ein Durchtrennen des Trennmaterials 57, um so wiederum ein Trennblatt 76 herzustellen.

Das Anschlagelement 110 ist insbesondere verschieblich bezüglich der Anschlagplatte 14 angeordnet, wie in Figur 1 durch die Pfeile 112 angedeutet.

Durch eine feststellbare Verschieblichkeit des Anschlagelements 110 läßt sich die Länge eines abgetrennten Trennblatts 76 einstellen: Je größer die Entfernung zwischen dem Anschlagelement 110 (in der Bewegungsrichtung 66 des Schlittens 64) zu der Transportwalzeneinrichtung 48 ist, desto größer ist die Länge eines abgetrennten Trennblatts 76.

Der Schlitten 64 ist über einen Elektromotor 114 angetrieben, wobei insbesondere noch ein Riemenantrieb 116 zur Umsetzung einer Drehbewegung einer Motorwelle in eine Linearbewegung des Schlittens 64 vorgesehen ist.

Zur Detektion einer Endposition des Schlittens 64 kann ein Sensor 118 wie beispielsweise ein Hallsensor vorgesehen sein. In diesem Falle ist an dem Schlitten 64 ein Magnet 120 angeordnet. Vorzugsweise ist der Sensor 118 gemeinsam mit dem Anschlagelement 110 verschieblich.

Es kann auch ein Sensor 122 vorgesehen sein, mittels welchem sich die absolute Position des Schlittens in Relation zu der Transportwalzeneinrichtung 48 feststellen läßt. Es kann sich dabei beispielsweise um einen induktiven Sensor oder um einen optischen Sensor handeln. Dieser Sensor 122 kann eine Linearerstreckung in der Bewegungsrichtung 66 aufweisen oder er kann an eine Motorwelle des Motors 114 gekoppelt sein, um aus der Motorwellenstellung die Schlittenposition detektieren zu können. Mit diesem Sensor 122 läßt sich insbesondere dann auch die Endposition des Schlittens 64 bestimmen. Über diesen Sensor 122 läßt sich, wie unten noch näher beschrieben wird, eine Synchronisierung zwischen der Trennblattzuführung zu den Schnittgutscheiben 22 und einer Bewegung des Schlittens 64 durchführen.

Die erfindungsgemäße Trennblatt-Spendevorrichtung 10 funktioniert wie folgt:

Zur Herstellung eines Trennblatts 76 wird der Schlitten 64 nach vorne zu der Transportwalzeneinrichtung 48 zu bewegt, so daß die Transportwalzen 50, 52 Trennmaterial 57 greifen können. Das Trennmaterial 57 ist dabei an dem Schlitten 64 abgerollt, so daß es im Bereich der Ausnehmungen 78, 80 liegt.

Bei der Zubewegung des Schlittens 64, welcher durch den Motor 114 angetrieben ist, wird das Schneidmesser 84 in seine Höhenstellung verschoben, indem das Abrollelement 106 die Rampe 100 hinaufrollt. Das Schneidmesser liegt dann oberhalb der Transportwalzen 50, 52.

Über den Sensor 62 wird der Motor 56 zur Drehung der Transportwalzen 50, 52 so angesteuert, daß der abgeflachte Bereich 58 der Transportwalzen 50, 52 parallel zur Anschlagplatte 14 ausgerichtet ist. Der Schlitten 64 verfährt dann mit seinen Ausnehmungen 78, 80 so, daß die Transportwalzen 50, 52 bzw. deren Gegenelemente 74 in diese Ausnehmungen 78, 80 eintauchen können. Bei einer Drehung der Welle 54 kann dann das Trennmaterial zwischen den Transportwalzen 50 und 52 zwischen diesen und ihren Gegenelementen 74 gefaßt werden und gehalten werden.

Der Schlitten 64 bewegt sich dann von der Transportwalzeneinrichtung 48 weg. Dadurch wird Trennmaterial von der Rolle 72 abgerollt und gleichzeitig gespannt gehalten. Solange das Anschlagelement 110 nicht erreicht ist, bleibt das Schneidmesser 84 in seiner Höhenstellung mit komprimierter Feder 92.

Wenn das Anschlagelement 110 erreicht wird und das Sicherungselement 108 gelöst wird, dann fällt das Schneidmesser 84 unter der Wirkung der Feder 92 auf das abgerollte Trennmaterial 57 zu und taucht in die Rille 94 ein und schneidet dabei das Trennmaterial 57 durch. Dadurch wiederum wird ein Trennblatt 76 abgetrennt.

Durch das Anschlagelement 110 ist die Länge des abgetrennten Trennblatts 76 einstellbar.

Durch Erreichen der Endposition wird durch den Sensor 118 bzw. durch den Sensor 122 ein Signal generiert, welches einer Steuerungs- und Regelungseinrichtung anzeigt, daß die Endposition des Schlittens 64 erreicht ist.

Die Trennblatt-Spendevorrichtung 10 hat jetzt ein Trennblatt 76 hergestellt, welches auf einer Schnittgutscheibe 22 ablegbar ist. Diese Ablegung ist synchronisiert mit dem Schneiden einer so!chen Schnittgutscheibe 22: Wenn ein Lebensmittelblock 16 geschnitten wird und eine Schnittgutscheibe entsteht, wie in Figur 5 angedeutet, dann wird über die Umlenkeinrichtung 24 bereits während der Schnittbewegung die Schnittgutscheibe 22 von der Schneidebene in eine Ebene quer dazu umgelenkt. Neben der Walze 38 kann dazu die Umlenkeinrichtung 24 auch noch ein feststehendes Umlenkelement 124 umfassen. Durch die Umlenkeinrichtung 124 wird die Schnittgutscheibe 22 auf der Fördereinrichtung 26 abgelegt, wo sie durch die Ketten 32 erfaßt und dabei gewissermaßen aufgespießt wird und in der Förderrichtung 28 transportiert wird.

Beim Schneiden wird durch die Trennblatt-Spendevorrichtung 10 ein abgetrenntes Trennblatt 76 der Schnittgutscheibe 22 zugeführt, um dieses Trennblatt 76 auf dieser abzulegen. Die Zuführung erfolgt synchron zur Schneidebewegung. Das Trennblatt 76 wird über die Transportwalzeneinrichtung 48 zu der Umlenkeinrichtung 24 weiter transportiert und dort durch die Walzen 38 mitgenommen und auf der Schnittgutscheibe 22 abgelegt. Zwischen der Schnittgutscheibe 22, welche fetthaltig ist, und dem Trennblatt 76 herrscht in der Regel eine genügend große Adhäsionskraft, so daß die Schnittgutscheibe das Trennblatt mittransportiert.

Das Trennblatt wird von der Transportwalzeneinrichtung 48 der Umlenkeinrichtung 24 zugeführt und von dort dann auf der Schnittgutscheibe 22 abgelegt.

Die Schnittgutscheiben mit abgelegtem Trennblatt 76 werden dann am Ende der Fördereinrichtung 26 durch einen Abschläger (in den Figuren nicht gezeigt) auf ein Tablett gelegt. Da die Schnittgutscheiben 22 mit anliegenden Trennblättern abgelegt werden, lassen sich unterschiedliche Ablegemuster erzielen. Beispielsweise können die Schnittgutscheiben 22 schindelförmig, rosettenförmig oder auch stapelförmig abgelegt werden. Durch den Abschläger wird eine Schnittgutscheibe mit darauf angeordnetem Trennblatt mit der Trennblattseite nach unten abgelegt.

Während des Vorgangs des Trennblattspendens zu den Schnittgutscheiben 22 fährt der Schlitten 64 wieder in Richtung der Transportwalzeneinrichtung 48, um ein neues Trennblatt 76 herstellen zu können. Dabei wird wiederum das Schneidmesser 84 in seine Höhenstellung gebracht.

Die Bewegung des Schlittens 64, die Drehung der Transportwalzeneinrichtung 48 zum Greifen des Trennmaterials und zum Weiterbewegen des Trennmaterials und Übergabe an die Umlenkeinrichtung 24 sind synchronisiert. Dazu ist eine Steuerungs- und Regelungseinrichtung vorgesehen, welche synchronisiert mit der Schneidbewegung für eine entsprechende Bewegung des Schlittens 64 und eine Drehung der Transportwalzeneinrichtung 48 sorgt. Über die Sensoren 82, 118 bzw. 122 lassen sich diese Bewegungen steuern bzw. regeln oder überwachen. -

Durch die Steuerungs- und Regelungseinrichtung läßt sich auch steuern bzw. regeln, ob überhaupt ein Trennblatt abgelegt werden soll und wann dies geschehen soll. Dies kann beispielsweise durch einen Benutzer eingestellt werden.

Es ist auch denkbar, daß ein Sensor für zu schneidendes Gut vor oder während des Schneidens den Fettanteil ermittelt. Wenn festgestellt wird, daß der Fettanteil so hoch ist, daß die Gefahr besteht, daß aufeinander abgelegte Schnittgutscheiben miteinander verkleben, dann kann die Steuerungs- und Regelungseinrichtung dafür sorgen, daß ein Trennblatt auf den jeweiligen Schnittgutscheiben abgelegt wird.

Bei dem gezeigten Ausführungsbeispiel wird die Schneidbewegung des Schneidmessers 84 mechanisch automatisch gesteuert, so daß hier keine elektronische Regelung notwendig ist.

Erfindungsgemäß wird ein abgetrenntes Trennblatt 76 von der Transportwalzeneinrichtung 48 der Umlenkeinrichtung 24 übergeben, um von dort auf eine Schnittgutscheibe 22 abgelegt werden zu können.

## Patentansprüche

1. Trennblatt-Spendevorrichtung zum Spenden von Trennblättern (76), welche zur Trennung von aufeinander abgelegten Schnittgutscheiben (22), insbesondere Lebensmittelaufschnitt, dienen, umfassend einen Halter (70) für Trennmaterial, eine Schneideinrichtung (82) zur Herstellung von Trennblättern (76) und eine Transporteinrichtung (46) mit mindestens einer drehbaren Transportwalze (50, 52) zum Transportieren von bahnförmigem Trennmaterial (57),
**dadurch gekennzeichnet, dass** die mindestens eine Transportwalze (50, 52) einer Umlenkeinrichtung (24) für Schnittgut zugewandt angeordnet ist und so angeordnet und ausgebildet ist, dass ein Trennblatt an der Umlenkeinrichtung (24) für Schnittgut dem Schnittgut zuführbar ist und an dem Schnittgut ablegbar ist.

2. Trennblatt-Spendevorrichtung nach Anspruch 1, **dadurch gekennzeichnet, dass** durch die Umlenkeinrichtung (24) Schnittgut von einer Schneidebene in eine Querebene zur Schneidebene umlenkbar ist.

3. Trennblatt-Spendevorrichtung nach Anspruch 1 oder 2, **dadurch gekennzeichnet, dass** die Umlenkeinrichtung (24) ein Mitnehmerelement (38) für Schnittgut aufweist.

4. Trennblatt-Spendevorrichtung nach Anspruch 3, **dadurch gekennzeichnet, dass** das Mitnehmerelement ein drehbares Element (38) ist.

5. Trennblatt-Spendevorrichtung nach einem der vorangehenden Ansprüche, **dadurch gekennzeichnet, dass** die Umlenkeinrichtung (24) so angeordnet und ausgebildet ist, dass Trennmaterial (57) mitnehmbar ist.

6. Trennblatt-Spendevorrichtung nach einem der vorangehenden Ansprüche, **dadurch gekennzeichnet, dass** die mindestens eine Transportwalze (50, 52) und die Umlenkeinrichtung (24) so angeordnet und ausgebildet sind, dass ein abgeschnittenes und dem Schnittgut zugeführtes Trennblatt (76) von dem Schnittgut mitnehmbar ist.

7. Trennblatt-Spendevorrichtung nach einem der vorangehenden Ansprüche, **dadurch gekennzeichnet, dass** an der Transporteinrichtung (46) der mindestens einen Transportwalze (50, 52) gegenüberliegend ein oder mehrere starre Elemente (74) als jeweilige Gegenelemente angeordnet sind.

8. Trennblatt-Spendevorrichtung nach einem der vorangehenden Ansprüche, **dadurch gekennzeichnet, dass** ein Trennblatt (76) beim Schneiden einer Schnittgutscheibe (22) dieser zuführbar ist.

9. Trennblatt-Spendevorrichtung nach einem der vorangehenden Ansprüche, **dadurch gekennzeichnet, dass** eine Trennblattzuführung zum Schnittgut synchron zu einem Schneidevorgang für das Schnittgut erfolgt.

10. Trennblatt-Spendevorrichtung nach einem der vorangehenden Ansprüche, **dadurch gekennzeichnet, dass** eine Fördereinrichtung (26) zum Transport von Schnittgut von einem Messer (18) für zu schneidendes Gut (16) weg vorgesehen ist.

11. Trennblatt-Spendevorrichtung nach Anspruch 10, **dadurch gekennzeichnet, dass** die Fördereinrichtung (26) einen Kettenrahmen (30) umfasst.

12. Trennblatt-Spendevorrichtung nach Anspruch 10 oder 11, **dadurch gekennzeichnet, dass** die mindestens eine Transportwalze (50, 52) der Fördereinrichtung (26) zugewandt angeordnet ist.

13. Trennblatt-Spendevorrichtung nach einem der Ansprüche 10 bis 12, **dadurch gekennzeichnet, dass** die Umlenkeinrichtung (24) der Fördereinrichtung (26) zugewandt angeordnet ist.

14. Trennblatt-Spendevorrichtung nach einem der Ansprüche 11 bis 13, **dadurch gekennzeichnet, dass** ein Trennblatt (76) zwischen dem Kettenrahmen (30) und der mindestens einen Transportwalze (50, 52) dem Schnittgut zuführbar ist.

15. Trennblatt-Spendevorrichtung nach Anspruch 14, **dadurch gekennzeichnet, dass** ein Trennblatt (76) zwischen dem Kettenrahmen (30) und der Umlenkeinrichtung (24) für Schnittgut dem Schnittgut zuführbar ist.

16. Trennblatt-Spendevorrichtung nach einem der vorangehenden Ansprüche, **dadurch gekennzeichnet, dass** die Umlenkeinrichtung (24) so angeordnet und ausgebildet ist, dass ein Trennblatt (76) von der mindestens einen Transportwalze (50, 52) an ein Mitnehmerelement (38) der Umlenkeinrichtung (24) weitergebbar ist.

17. Trennblatt-Spendevorrichtung nach Anspruch 16, **dadurch gekennzeichnet, dass** ein drehbares Element (38) als Mitnehmerelement der Umlenkeinrichtung (24) und die mindestens eine Transportwalze (50, 52) parallele Drehachsen (36; 40) aufweisen.

18. Trennblatt-Spendevorrichtung nach einem der Ansprüche 10 bis 17, **dadurch gekennzeichnet, dass** eine Förderrichtung (28) im wesentlichen parallel zu einer Drehachse eines Kreismessers (18) zum Schneiden von zu schneidendem Gut ist.

19. Trennblatt-Spendevorrichtung nach einem der Ansprüche 10 bis 18, **dadurch gekennzeichnet, dass** eine Förderrichtung (28) im wesentlichen senkrecht zur Drehachse (68) der mindestens einen Transportwalze (50, 52) ist.

20. Trennblatt-Spendevorrichtung nach einem der Ansprüche 10 bis 19, **dadurch gekennzeichnet, dass** die mindestens eine Transportwalze (50, 52) so angeordnet und ausgebildet ist, dass ein Trennblatt (76) von einer Bewegung in der Transporteinrichtung (26) quer zur einer Förderrichtung (28) für Schnittgut in eine Bewegung in Förderrichtung (28) umlenkbar ist.

21. Trennblatt-Spendevorrichtung nach einem der vorangehenden Ansprüche, **dadurch gekennzeichnet, dass** die mindestens eine Transportwalze (50, 52) angetrieben ist.

22. Trennblatt-Spendevorrichtung nach einem der vorangehenden Ansprüche, **dadurch gekennzeichnet, dass** die mindestens eine Transportwalze (50, 52) einen ebenen Bereich (58) aufweist.

23. Trennblatt-Spendevorrichtung nach einem der vorangehenden Ansprüche, **dadurch gekennzeichnet, dass** der Halter (70) zur Aufnahme einer Trennmaterialrolle (72) ausgebildet ist.

24. Trennblatt-Spendevorrichtung nach einem der vorangehenden Ansprüche, **dadurch gekennzeichnet, dass** der Halter (70) auf einem linear verschieblichen Schlitten (64) angeordnet ist.

25. Trennblatt-Spendevorrichtung nach Anspruch 24, **dadurch gekennzeichnet, dass** der Schlitten (64) gegenüber der mindestens einen Transportwalze (50, 52) verschieblich geführt ist.

26. Trennblatt-Spendevorrichtung nach Anspruch 24 oder 25, **dadurch gekennzeichnet, dass** der Schlitten (64) eine oder mehrere Ausnehmungen (78, 80) aufweist, welche an die mindestens eine Transportwalze (50, 52) angepasst sind, um das Greifen des Trennmaterials durch die Transportwalze (50, 52) zu erleichtern.

27. Trennblatt-Spendevorrichtung nach einem der Ansprüche 24 bis 26, **dadurch gekennzeichnet, dass** die Schlittenbewegung angetrieben ist.

28. Trennblatt-Spendevorrichtung nach einem der Ansprüche 24 bis 27, **dadurch gekennzeichnet, dass** der Schlitten (64) in einer Richtung (66) quer zur Drehachse (68) der mindestens einen Transportwalze (50, 52) verschieblich ist.

29. Trennblatt-Spendevorrichtung nach einem der Ansprüche 24 bis 28, **dadurch gekennzeichnet, dass** der Schlitten (64) in einer Richtung (66) quer zu einer Förderrichtung (28) von Schnittgut von einem Schneidmesser (18) weg verschieblich ist.

30. Trennblatt-Spendevorrichtung nach einem der Ansprüche 24 bis 29, **dadurch gekennzeichnet, dass** der Schlitten (64) quer zu einer Drehachse eines Kreismessers (18) für Schnittgut verschieblich ist.

31. Trennblatt-Spendevorrichtung nach einem der Ansprüche 24 bis 30, **dadurch gekennzeichnet, dass** der Schlitten (64) im wesentlichen parallel zu einer Verschiebungsrichtung eines Aufnahmeschlittens für zu schneidendes Gut (16) verschieblich ist.

32. Trennblatt-Spendevorrichtung nach einem der Ansprüche 24 bis 31, **dadurch gekennzeichnet, dass** der Schlitten (64) an einer Anschlagplatte (14) für zu schneidendes Gut (16) oder an einer zur Anschlagplatte (14) parallelen Platte geführt ist.

33. Trennblatt-Spendevorrichtung nach einem der Ansprüche 24 bis 31, **dadurch gekennzeichnet, dass** der Schlitten (64) an einem Gehäuseteil einer Schneidemaschine geführt ist.

34. Trennblatt-Spendevorrichtung nach Anspruch 32, **dadurch gekennzeichnet, dass** die Transporteinrichtung (46) an der Anschlagplatte (14) oder der parallelen Platte montiert ist.

35. Trennblatt-Spendevorrichtung nach Anspruch 34, **dadurch gekennzeichnet, dass** die Umlenkeinrichtung (24) so montiert ist, dass der Abstand zur Anschlagplatte (14) fest ist.

36. Trennblatt-Spendevorrichtung nach einem der Ansprüche 10 bis 35, **dadurch gekennzeichnet, dass** die Umlenkeinrichtung (24) an der Fördereinrichtung (26) montiert ist.

37. Trennblatt-Spendevorrichtung nach einem der Ansprüche 24 bis 36, **dadurch gekennzeichnet, dass** über die Schlittenbewegung Trennmaterial (57) zwischen der mindestens einen Transportwalze (50, 52) und dem Halter (70) legbar ist.

38. Trennblatt-Spendevorrichtung nach einem der Ansprüche 24 bis 37, **dadurch gekennzeichnet, dass** die Schneideinrichtung (82) am Schlitten (64) gehalten ist.

39. Trennblatt-Spendevorrichtung nach Anspruch 38, **dadurch gekennzeichnet, dass** die Schneideinrichtung (82) ein höhenverschieblich am Schlitten (64) geführtes Schneidmesser (84) umfasst.

40. Trennblatt-Spendevorrichtung nach Anspruch 38 oder 39, **dadurch gekennzeichnet, dass** der Schlitten (64) eine Rille (94) zum Eintauchen eines Schneidmessers (84) der Schneideinrichtung (82) aufweist.

41. Trennblatt-Spendevorrichtung nach einem der Ansprüche 38 bis 40, **dadurch gekennzeichnet, dass** die Schneideinrichtung (82) eine Positioniereinrichtung (98) umfasst, mittels welcher ein Schneidmesser (84) in eine Höhenstellung bringbar und dort feststellbar ist und mittels welcher zur Initiierung einer Schneidbewegung die Höhenstellung lösbar ist.

42. Trennblatt-Spendevorrichtung nach Anspruch 41, **dadurch gekennzeichnet, dass** eine Rampe (100) vorgesehen ist, mittels welcher das Schneidmesser (84) in eine Höhenstellung bringbar ist.

43. Trennblatt-Spendevorrichtung nach Anspruch 42, **dadurch gekennzeichnet, dass** die Rampe (100) so angeordnet und ausgebildet ist, dass das Schneidmesser (84) in seine Höhenstellung bringbar ist, wenn der Schlitten (64) auf die mindestens eine Transportwalze (50, 52) zu fährt.

44. Trennblatt-Spendevorrichtung nach einem der Ansprüche 41 bis 43, **dadurch gekennzeichnet, dass** das Schneidmesser (84) federbeaufschlagt ist.

45. Trennblatt-Spendevorrichtung nach einem der Ansprüche 41 bis 44, **dadurch gekennzeichnet, dass** die Positioniereinrichtung (98) einen Anschlag (110) für den Schlitten (64) umfasst, über den eine Schneidbewegung auf abgerolltes Trennmaterial (57) zu zum Abtrennen eines Trennblatts auslösbar ist.

46. Trennblatt-Spendevorrichtung nach Anspruch 45, **dadurch gekennzeichnet, dass** der Anschlag (110) zur Einstellung einer Trennblattlänge feststellbar verschieblich ist.

47. Trennblatt-Spendevorrichtung nach einem der Ansprüche 24 bis 46, **dadurch gekennzeichnet, dass** die Schlittenbewegung zum Trennblattspenden synchronisiert ist.

48. Trennblatt-Spendevorrichtung nach Anspruch 47, **dadurch gekennzeichnet, dass** während eines Trennblattspendevorgangs der Schlitten (64) in Richtung zu der mindestens einen Transportwalze (50, 52) verfährt.

49. Trennblatt-Spendevorrichtung nach Anspruch 47 oder 48, **dadurch gekennzeichnet, dass** ein Sensor (118; 122) zur Detektion mindestens einer Endstellung des Schlittens (64) vorgesehen ist.

50. Trennblatt-Spendevorrichtung nach Anspruch 49, **dadurch gekennzeichnet, dass** ein Sensor (122) vorgesehen ist, mittels dem sich die Position des Schlittens (64) relativ zu der mindestens einen Transportwalze (50, 52) bestimmen lässt.

51. Aufschnitt-Schneidemaschine, welche mit einer Trennblatt-Spendevorrichtung (10) gemäß einem der vorangehenden Ansprüche versehen ist.

52. Aufschnitt-Schneidemaschine nach Anspruch 51, **dadurch gekennzeichnet, dass** ein angetriebenes Kreismesser (18) zur Aufschnittherstellung vorgesehen ist.

53. Aufschnitt-Schneidemaschine nach Anspruch 51 oder 52, **dadurch gekennzeichnet, dass** ein verschieblicher Aufnahmeschlitten für zu schneidendes Gut (16) vorgesehen ist.

54. Aufschnitt-Schneidemaschine nach einem der Ansprüche 51 bis 53, **dadurch gekennzeichnet, dass** eine Anschlagplatte (14) für zu schneidendes Gut (16) vorgesehen ist.

55. Spendeverfahren für Trennblätter zur Trennung von aufeinander abgelegten Schnittgutscheiben, insbesondere Lebensmittelaufschnitt, bei dem ein Trennblatt an einer Schnittgutscheibe abgelegt wird, **dadurch gekennzeichnet, dass** Trennmaterial über mindestens eine Transportwalze einer Umlenkeinrichtung für Schnittgut zugeführt wird und dass das Trennblatt dem Schnittgut zwischen einer Fördereinrichtung für Schnittgut und der Umlenkeinrichtung für Schnittgut zugeführt wird.

56. Spendeverfahren nach Anspruch 55, **dadurch gekennzeichnet, dass** ein Trennblatt während des Schneidens einer Schnittgutscheibe gespendet wird.

57. Spendeverfahren nach Anspruch 55 und 56, **dadurch gekennzeichnet, dass** die mindestens eine Transportwalze Trennmaterial greift, um es von der Rolle abzurollen.

58. Spendeverfahren nach Anspruch 57, **dadurch gekennzeichnet, dass** eine Winkelposition der mindestens einen Transportwalze so gesteuert ist, dass Greifen des Trennmaterials ermöglicht ist.

59. Spendeverfahren nach Anspruch 57 oder 58, **dadurch gekennzeichnet, dass** das Trennmaterial zwischen der mindestens einen Transportwalze und der Rolle **dadurch** abgewickelt wird, dass ein Schlitten mit der Rolle von der mindestens einen Transportwalze weg fährt.

60. Spendeverfahren nach Anspruch 59, **dadurch gekennzeichnet, dass** bei Erreichen einer bestimmten Schlittenposition ein Trennblatt automatisch abgeschnitten wird.

61. Spendeverfahren nach einem der Ansprüche 55 bis 60, **dadurch gekennzeichnet, dass** Trennblattherstellung und Trennblattzuführung mit einem Schneidvorgang zur Herstellung von Schnittgut synchronisiert sind.

## Claims

1. Separating-sheet dispenser for dispensing separating sheets (76) serving to separate slices (22) of cut material placed on top of one another, in particular, sliced foodstuff, comprising a holder (70) for separating material, a cutting device (82) for producing separating sheets (76) and a transporting device (46) with at least one rotatable transporting roller (50, 52) for transporting web-like separating material (57), **characterized in that** the at least one transporting roller (50, 52) is arranged so as to face a deflecting device (24) for cut material and is arranged and designed such that a separating sheet is adapted to be supplied to the cut material at the deflecting device (24) for cut material and placed on the cut material.

2. Separating-sheet dispenser as defined in claim 1, **characterized in that** cut material is deflectable by the deflecting device (24) from a cutting plane into a plane transverse to the cutting plane.

3. Separating-sheet dispenser as defined in claim 1 or 2, **characterized in that** the deflecting device (24) has an entraining element (38) for cut material.

4. Separating-sheet dispenser as defined in claim 3, **characterized in that** the entraining element is a rotatable element (38).

5. Separating-sheet dispenser as defined in any one of the preceding claims, **characterized in that** the deflecting device (24) is arranged and designed such that separating material (57) is adapted to be taken along.

6. Separating-sheet dispenser as defined in any one of the preceding claims, **characterized in that** the at least one transporting roller (50, 52) and the deflecting device (24) are arranged and designed such that a separating sheet (76) cut and supplied to the cut material is adapted to be taken along by the cut material.

7. Separating-sheet dispenser as defined in any one of the preceding claims, **characterized in that** one or more rigid elements (74) are arranged on the transporting device (46) as respective counter elements located opposite the at least one transporting roller (50, 52).

8. Separating-sheet dispenser as defined in any one of the preceding claims, **characterized in that** a separating sheet (76) is adapted to be supplied to a slice (22) of cut material during the cutting thereof.

9. Separating-sheet dispenser as defined in any one of the preceding claims, **characterized in that** supply of separating sheets to the cut material takes place synchronously with a cutting procedure for the cut material.

10. Separating-sheet dispenser as defined in any one of the preceding claims, **characterized in that** a conveying device (26) is provided for transporting cut material away from a blade (18) for material (16) to be cut.

11. Separating-sheet dispenser as defined in claim 10, **characterized in that** the conveying device (26) comprises a chain frame (30).

12. Separating-sheet dispenser as defined in claim 10 or 11, **characterized in that** the at least one transporting roller (50, 52) is arranged so as to face the conveying device (26).

13. Separating-sheet dispenser as defined in any one of claims 10 to 12, **characterized in that** the deflecting device (24) is arranged so as to face the conveying device (26).

14. Separating-sheet dispenser as defined in any one of claims 11 to 13, **characterized in that** a separating sheet (76) is adapted to be supplied to the cut material between the chain frame (30) and the at least one transporting roller (50, 52).

15. Separating-sheet dispenser as defined in claim 14, **characterized in that** a separating sheet (76) is adapted to be supplied to the cut material between the chain frame (30) and the deflecting device (24) for cut material.

16. Separating-sheet dispenser as defined in any one of the preceding claims, **characterized in that** the deflecting device (24) is arranged and designed such that a separating sheet (76) is adapted to be passed on from the at least one transporting roller (50, 52) to an entraining element (38) of the deflecting device (24).

17. Separating-sheet dispenser as defined in claim 16, **characterized in that** a rotatable element (38) as entraining element of the deflecting device (24) and the at least one transporting roller (50, 52) have parallel axes of rotation (36; 40).

18. Separating-sheet dispenser as defined in any one of claims 10 to 17, **characterized in that** a conveying direction (28) is essentially parallel to an axis of rotation of a circular blade (18) for cutting material to be cut.

19. Separating-sheet dispenser as defined in any one of claims 10 to 18, **characterized in that** a conveying direction (28) is essentially at right angles to the axis of rotation (68) of the at least one transporting roller (50, 52).

20. Separating-sheet dispenser as defined in any one of claims 10 to 19, **characterized in that** the at least one transporting roller (50, 52) is arranged and designed such that a separating sheet (76) is deflectable from a movement in the transporting device (26) transverse to the conveying direction (28) for cut material into a movement in the conveying direction (28).

21. Separating-sheet dispenser as defined in any one of the preceding claims, **characterized in that** the at least one transporting roller (50, 52) is driven.

22. Separating-sheet dispenser as defined in any one of the preceding claims, **characterized in that** the at least one transporting roller (50, 52) has a flat region (58).

23. Separating-sheet dispenser as defined in any one of the preceding claims, **characterized in that** the holder (70) is designed for accommodating a roll (72) of separating material.

24. Separating-sheet dispenser as defined in any one of the preceding claims, **characterized in that** the holder (70) is arranged on a carriage (64) displaceable linearly.

25. Separating-sheet dispenser as defined in claim 24, **characterized in that** the carriage (64) is guided for displacement in relation to the at least one transporting roller (50, 52).

26. Separating-sheet dispenser as defined in claim 24 or 25, **characterized in that** the carriage (64) has one or more recesses (78, 80) adapted to the at least one transporting roller (50, 52) in order to facilitate the gripping of the separating material by the transporting roller (50, 52).

27. Separating-sheet dispenser as defined in any one of claims 24 to 26, **characterized in that** the carriage movement is driven.

28. Separating-sheet dispenser as defined in any one of claims 24 to 27, **characterized in that** the carriage (64) is displaceable in a direction (66) transverse to the axis of rotation (68) of the at least one transporting roller (50, 52).

29. Separating-sheet dispenser as defined in any one of claims 24 to 28, **characterized in that** the carriage (64) is displaceable away from a cutting blade (18) in a direction (66) transverse to a conveying direction (28) for cut material.

30. Separating-sheet dispenser as defined in any one of claims 24 to 29, **characterized in that** the carriage (64) is displaceable transversely to an axis of rotation of a circular blade (18) for cut material.

31. Separating-sheet dispenser as defined in any one of claims 24 to 30, **characterized in that** the carriage (64) is displaceable essentially parallel to a displacement direction of a carriage for accommodating material (16) to be cut.

32. Separating-sheet dispenser as defined in any one of claims 24 to 31, **characterized in that** the carriage (64) is guided on a stop plate (14) for material (16) to be cut or on a plate parallel to the stop plate (14).

33. Separating-sheet dispenser as defined in any one of claims 24 to 31, **characterized in that** the carriage (64) is guided on a housing part of a cutting machine.

34. Separating-sheet dispenser as defined in claim 32, **characterized in that** the transporting device (46) is mounted on the stop plate (14) or the parallel plate.

35. Separating-sheet dispenser as defined in claim 34, **characterized in that** the deflecting device (24) is mounted such that the distance to the stop plate (14) is fixed.

36. Separating-sheet dispenser as defined in any one of claims 10 to 35, **characterized in that** the deflecting device (24) is mounted on the conveying device (26).

37. Separating-sheet dispenser as defined in any one of claims 24 to 36, **characterized in that** separating material (57) is adapted to be placed in position between the at least one transporting roller (50, 52) and the holder (70) via the carriage movement.

38. Separating-sheet dispenser as defined in any one of claims 24 to 37, **characterized in that** the cutting device (82) is held on the carriage (64).

39. Separating-sheet dispenser as defined in claim 38, **characterized in that** the cutting device (82) comprises a cutting blade (84) guided in a vertically displaceable manner on the carriage (64).

40. Separating-sheet dispenser as defined in claim 38 or 39, **characterized in that** the carriage (64) has a groove (94) for the penetration of a cutting blade (84) of the cutting device (82).

41. Separating-sheet dispenser as defined in any one of claims 38 to 40, **characterized in that** the cutting device (82) comprises a positioning device (98), a cutting blade (84) being moveable into a high-level position and fixed there by means of said positioning device and the high-level position being releasable by means of said positioning device in order to initiate a cutting movement.

42. Separating-sheet dispenser as defined in claim 41, **characterized in that** a ramp (100) is provided for moving the cutting blade (84) into a high-level position.

43. Separating-sheet dispenser as defined in claim 42, **characterized in that** the ramp (100) is arranged and designed such that the cutting blade (84) is moveable into its high-level position when the carriage (64) moves in the direction of the at least one transporting roller (50, 52).

44. Separating-sheet dispenser as defined in any one of claims 41 to 43, **characterized in that** the cutting blade (84) is subjected to the action of a spring.

45. Separating-sheet dispenser as defined in any one of claims 41 to 44, **characterized in that** the positioning device (98) comprises a stop (110) for the carriage (64), a cutting movement in the direction of unrolled separating material (57) in order to sever a separating sheet being triggerable via said stop.

46. Separating-sheet dispenser as defined in claim 45, **characterized in that** the stop (110) is displaceable and fixable in order to set a separating-sheet length.

47. Separating-sheet dispenser as defined in any one of claims 24 to 46, **characterized in that** the carriage movement for the purpose of dispensing separating sheets is synchronized.

48. Separating-sheet dispenser as defined in claim 47, **characterized in that** the carriage (64) is displaced in the direction of the at least one transporting roller (50, 52) during a separating-sheet dispensing procedure.

49. Separating-sheet dispenser as defined in claim 47 or 48, **characterized in that** a sensor (118; 122) is provided for detecting at least one end position of the carriage (64).

50. Separating-sheet dispenser as defined in claim 49, **characterized in that** a sensor (122) is provided for determining the position of the carriage (64) relative to the at least one transporting roller (50, 52).

51. Slicing machine provided with a separating-sheet dispenser (10) in accordance with one of the preceding claims.

52. Slicing machine as defined in claim 51, **characterized in that** a driven circular blade (18) is provided for producing slices.

53. Slicing machine as defined in claim 51 or 52, **characterized in that** a displaceable carriage for accommodating material (16) to be cut is provided.

54. Slicing machine as defined in any one of claims 51 to 53, **characterized in that** a stop plate (14) is provided for material (16) to be cut.

55. Method for dispensing separating sheets for separating slices of cut material placed on top of one another, in particular, sliced foodstuff, wherein a separating sheet is placed on a slice of cut material, **characterized in that** separating material is supplied to a deflecting device for cut material via at least one transporting roller and that the separating sheet is supplied to the cut material between a conveying device for cut material and the deflecting device for cut material.

56. Dispensing method as defined in claim 55, **characterized in that** a separating sheet is dispensed during the cutting of a slice of cut material.

57. Dispensing method as defined in claim 55 or 56, **characterized in that** the at least one transporting roller grips separating material in order to unroll it from the roll.

58. Dispensing method as defined in claim 57, **characterized in that** an angular position of the at least one transporting roller is controlled such that gripping of the separating material is made possible.

59. Dispensing method as defined in claim 57 or 58, **characterized in that** the separating material is unwound between the at least one transporting roller and the roll **in that** a carriage with the roll moves away from the at least one transporting roller.

60. Dispensing method as defined in claim 59, **characterized in that** a separating sheet is cut off automatically when a certain carriage position is reached.

61. Dispensing method as defined in any one of claims 55 to 60, **characterized in that** the production and supply of separating sheets are synchronized with a cutting procedure for producing cut material.

## Revendications

1. Dispositif de distribution de feuilles intercalaires de séparation destiné à distribuer des feuilles intercalaires de séparation (76) qui servent à séparer des tranches (22) de produit de coupe déposées les unes sur les autres, notamment des tranches coupées (22) de produits alimentaires du type charcuterie, comprenant un support (70) pour du matériau intercalaire de séparation, un dispositif de découpe (82) pour la fabrication de feuilles intercalaires de séparation (76), et un dispositif de transport (46) avec au moins un rouleau de transport (50, 52) rotatif, qui est destiné à transporter du matériau intercalaire de séparation (57) en forme de bande,
**caractérisé en ce que** ledit au moins un rouleau de transport (50, 52) est agencé en étant dirigé vers un dispositif déviateur (24) pour le produit de coupe, et est disposé et configuré de façon telle, qu'une feuille intercalaire de séparation puisse, au niveau du dispositif déviateur (24) pour le produit de coupe, être acheminée jusqu'au produit de coupe et être déposée sur le produit de coupe.

2. Dispositif de distribution de feuilles intercalaires de séparation selon la revendication 1, **caractérisé en ce que** le dispositif déviateur (24) engendre la déviation du produit de coupe d'un plan de coupe dans un plan transversal au plan de coupe.

3. Dispositif de distribution de feuilles intercalaires de séparation selon la revendication 1 ou 2, **caractérisé en ce que** le dispositif déviateur (24) comprend un élément entraîneur (38) pour le produit de coupe.

4. Dispositif de distribution de feuilles intercalaires de séparation selon la revendication 3, **caractérisé en ce que** l'élément entraîneur est un élément rotatif (38).

5. Dispositif de distribution de feuilles intercalaires de séparation selon l'une des revendications précédentes, **caractérisé en ce que** le dispositif déviateur (24) est agencé et conçu de façon telle qu'il soit en mesure d'entraîner le matériau intercalaire de séparation (57).

6. Dispositif de distribution de feuilles intercalaires de séparation selon l'une des revendications précédentes, **caractérisé en ce que** ledit au moins un rouleau de transport (50, 52) et le dispositif déviateur (24) sont agencés et conçus de façon telle, qu'une feuille intercalaire de séparation (76) ayant été sectionnée et amenée au produit de coupe puisse être entraînée par le produit de coupe.

7. Dispositif de distribution de feuilles intercalaires de séparation selon l'une des revendications précédentes, **caractérisé en ce qu'**au niveau du dispositif de transport (46), en regard dudit au moins un rouleau de transport (50, 52), sont montés un ou plusieurs éléments rigides (74) en guise d'éléments conjugués respectifs.

8. Dispositif de distribution de feuilles intercalaires de séparation selon l'une des revendications précédentes, **caractérisé en ce qu'**une feuille intercalaire de séparation (76) peut être amenée à une tranche de produit de coupe (22) lors de la coupe de celle-ci.

9. Dispositif de distribution de feuilles intercalaires de séparation selon l'une des revendications précédentes, **caractérisé en ce qu'**une amenée de feuille intercalaire de séparation s'effectue de manière synchronisée avec une opération de coupe pour le produit de coupe.

10. Dispositif de distribution de feuilles intercalaires de séparation selon l'une des revendications précédentes, **caractérisé en ce qu'**il est prévu un dispositif d'avance (26) pour transporter le produit de coupe en l'éloignant d'une lame de coupe (18) destinée au produit à couper (16).

11. Dispositif de distribution de feuilles intercalaires de séparation selon la revendication 10, **caractérisé en ce que** le dispositif d'avance (26) comprend un cadre à chaines (30).

12. Dispositif de distribution de feuilles intercalaires de séparation selon la revendication 10 ou 11, **caractérisé en ce que** ledit au moins un rouleau de transport (50, 52) est agencé de manière à être dirigé vers le dispositif d'avance (26).

13. Dispositif de distribution de feuilles intercalaires de séparation selon l'une des revendications 10 à 12, **caractérisé en ce que** le dispositif déviateur (24) est agencé de manière à être dirigé vers le dispositif d'avance (26).

14. Dispositif de distribution de feuilles intercalaires de séparation selon l'une des revendications 11 à 13, **caractérisé en ce qu'**une feuille intercalaire de séparation (76) peut être amenée au produit de coupe, entre le cadre à chaînes (30) et ledit au moins un rouleau de transport (50, 52).

15. Dispositif de distribution de feuilles intercalaires de séparation selon la revendication 14, **caractérisé en ce qu'**une feuille intercalaire de séparation (76) peut être amenée au produit de coupe, entre le cadre à chaînes (30) et le dispositif déviateur (24) pour le produit de coupe.

16. Dispositif de distribution de feuilles intercalaires de séparation selon l'une des revendications précédentes, **caractérisé en ce que** le dispositif déviateur (24) est agencé et configuré de façon telle, qu'une feuille intercalaire de séparation (76) puisse être transférée dudit au moins un rouleau de transport (50, 52) à un élément entraîneur (38) du dispositif déviateur (24).

17. Dispositif de distribution de feuilles intercalaires de séparation selon la revendication 16, **caractérisé en ce qu'**un élément rotatif (38) en tant qu'élément entraîneur du dispositif déviateur (24) et ledit au moins un rouleau de transport (50, 52) présentent des axes de rotation (36 ; 40) parallèles.

18. Dispositif de distribution de feuilles intercalaires de séparation selon l'une des revendications 10 à 17, **caractérisé en ce qu'**une direction de transport (28) est sensiblement parallèle à un axe de rotation d'une lame de coupe circulaire (18) destinée à couper du produit à couper.

19. Dispositif de distribution de feuilles intercalaires de séparation selon l'une des revendications 10 à 18, **caractérisé en ce qu'**une direction de transport (28) est sensiblement perpendiculaire à l'axe de rotation (68) dudit au moins un rouleau de transport (50, 52).

20. Dispositif de distribution de feuilles intercalaires de séparation selon l'une des revendications 10 à 19, **caractérisé en ce que** ledit au moins un rouleau de transport (50, 52) est agencé et conçu de façon telle qu'une feuille intercalaire de séparation (76) puisse être déviée d'un mouvement dans le dispositif d'avance (26) transversalement à une direction de transport (28) pour le produit de coupe, en un mouvement dans la direction de transport (28).

21. Dispositif de distribution de feuilles intercalaires de séparation selon l'une des revendications précédentes, **caractérisé en ce que** ledit au moins un rouleau de transport (50, 52) est entraîné.

22. Dispositif de distribution de feuilles intercalaires de séparation selon l'une des revendications précédentes, **caractérisé en ce que** ledit au moins un rouleau de transport (50, 52) présente une zone plane (58).

23. Dispositif de distribution de feuilles intercalaires de séparation selon l'une des revendications précédentes, **caractérisé en ce que** le support (70) est conçu en vue de recevoir une bobine de matériau intercalaire de séparation (72).

24. Dispositif de distribution de feuilles intercalaires de séparation selon l'une des revendications précédentes, **caractérisé en ce que** le support (70) est agencé sur un chariot (64) pouvant coulisser linéairement.

25. Dispositif de distribution de feuilles intercalaires de séparation selon la revendication 24, **caractérisé en ce que** le chariot (64) est guidé de manière coulissante par rapport au dit au moins un rouleau de transport (50, 52).

26. Dispositif de distribution de feuilles intercalaires de séparation selon la revendication 24 ou 25, **caractérisé en ce que** le chariot (64) présente un ou plusieurs évidements (78, 80) qui sont adaptés au dit au moins un rouleau de transport (50, 52), en vue de faciliter la préhension du matériau intercalaire de séparation par le rouleau de transport (50, 52).

27. Dispositif de distribution de feuilles intercalaires de séparation selon l'une des revendications 24 à 26, **caractérisé en ce que** le mouvement du chariot est entraîné.

28. Dispositif de distribution de feuilles intercalaires de séparation selon l'une des revendications 24 à 27, **caractérisé en ce que** le chariot (64) peut coulisser dans une direction (66) transversalement à l'axe de rotation (68) dudit au moins un rouleau de transport (50, 52).

29. Dispositif de distribution de feuilles intercalaires de séparation selon l'une des revendications 24 à 28, **caractérisé en ce que** le chariot (64) peut coulisser dans une direction (66) transversalement à une direction de transport (28) du produit de coupe s'éloignant d'une lame de coupe (18).

30. Dispositif de distribution de feuilles intercalaires de séparation selon l'une des revendications 24 à 29, **caractérisé en ce que** le chariot (64) peut coulisser transversalement à un axe de rotation d'une lame de coupe circulaire (18) pour le produit de coupe.

31. Dispositif de distribution de feuilles intercalaires de séparation selon l'une des revendications 24 à 30, **caractérisé en ce que** le chariot (64) peut coulisser sensiblement de manière parallèle à une direction de translation d'un chariot de réception pour du produit à couper (16).

32. Dispositif de distribution de feuilles intercalaires de séparation selon l'une des revendications 24 à 31, **caractérisé en ce que** le chariot (64) est guidé sur une plaque de butée (14) pour du produit à couper (16) ou sur une plaque parallèle à la plaque de butée (14).

33. Dispositif de distribution de feuilles intercalaires de séparation selon l'une des revendications 24 à 31, **caractérisé en ce que** le chariot (64) est guidé sur une partie de carter d'une machine de coupe.

34. Dispositif de distribution de feuilles intercalaires de séparation selon la revendication 32, **caractérisé en ce que** le dispositif de transport (46) est monté sur la plaque de butée (14) ou la plaque parallèle.

35. Dispositif de distribution de feuilles intercalaires de séparation selon la revendication 34, **caractérisé en ce que** le dispositif déviateur (24) est monté de façon à ce que la distance à la plaque de butée (14) soit fixe.

36. Dispositif de distribution de feuilles intercalaires de séparation selon l'une des revendications 10 à 35, **caractérisé en ce que** le dispositif déviateur (24) est monté sur le dispositif d'avance (26).

37. Dispositif de distribution de feuilles intercalaires de séparation selon l'une des revendications 24 à 36, **caractérisé en ce que** par l'intermédiaire du mouvement du chariot, du matériau intercalaire de séparation (57) peut être déposé entre ledit au moins un rouleau de transport (50, 52) et le support (70).

38. Dispositif de distribution de feuilles intercalaires de séparation selon l'une des revendications 24 à 37, **caractérisé en ce que** le dispositif de découpe (82) est supporté par le chariot (64).

39. Dispositif de distribution de feuilles intercalaires de séparation selon la revendication 38, **caractérisé en ce que** le dispositif de découpe (82) comprend une lame de découpe (84) guidée de manière coulissante en hauteur sur le chariot (64).

40. Dispositif de distribution de feuilles intercalaires de séparation selon la revendication 38 ou 39, **caractérisé en ce que** le chariot (64) présente une strie en creux (94) pour la pénétration d'une lame de découpe (84) du dispositif de découpe (82).

41. Dispositif de distribution de feuilles intercalaires de séparation selon l'une des revendications 38 à 40, **caractérisé en ce que** le dispositif de découpe (82) comprend un dispositif de positionnement (98) à l'aide duquel une lame de découpe (84) peut être amenée dans une position de hauteur et y être bloquée, et à l'aide duquel la position de hauteur peut être débloquée pour initier un mouvement de découpe.

42. Dispositif de distribution de feuilles intercalaires de séparation selon la revendication 41, **caractérisé en ce qu'**il est prévu une rampe (100) à l'aide de laquelle la lame de découpe (84) peut être amenée dans une position de hauteur.

43. Dispositif de distribution de feuilles intercalaires de séparation selon la revendication 42, **caractérisé en ce que** la rampe (100) est agencée et conçue de façon telle, que la lame de découpe (84) puisse être amenée dans sa position de hauteur lorsque le chariot (64) se déplace vers ledit au moins un rouleau de transport (50, 52).

44. Dispositif de distribution de feuilles intercalaires de séparation selon l'une des revendications 41 à 43, **caractérisé en ce que** la lame de découpe (84) est soumise à l'action d'un ressort.

45. Dispositif de distribution de feuilles intercalaires de séparation selon l'une des revendications 41 à 44, **caractérisé en ce que** le dispositif de positionnement (98) comprend une butée (110) pour le chariot (64) par laquelle peut être déclenché un mouvement de découpe vers du matériau intercalaire de séparation (57) déroulé, pour le sectionnement d'une feuille intercalaire de séparation.

46. Dispositif de distribution de feuilles intercalaires de séparation selon la revendication 45, **caractérisé en ce que** la butée (110) peut coulisser et être immobilisée en vue de régler une longueur de feuille intercalaire de séparation.

47. Dispositif de distribution de feuilles intercalaires de séparation selon l'une des revendications 24 à 46, **caractérisé en ce que** le mouvement de chariot est synchronisé avec la distribution de feuille intercalaire de séparation.

48. Dispositif de distribution de feuilles intercalaires de séparation selon la revendication 47, **caractérisé en ce que** pendant une opération de distribution de feuille intercalaire de séparation, le chariot (64) se déplace en direction dudit au moins un rouleau de transport (50, 52).

49. Dispositif de distribution de feuilles intercalaires de séparation selon la revendication 47 ou 48, **caractérisé en ce qu'**il est prévu un détecteur (118 ; 122) pour détecter au moins une position terminale du chariot (64).

50. Dispositif de distribution de feuilles intercalaires de séparation selon la revendication 49, **caractérisé en ce qu'**il est prévu un détecteur (122) au moyen duquel il est possible de déterminer la position du chariot (64) par rapport au dit au moins un rouleau de transport (50, 52).

51. Machine de coupe à trancher des produits du type charcuterie, qui est pourvue d'un dispositif (10) de distribution de feuilles intercalaires de séparation selon l'une des revendications précédentes.

52. Machine de coupe à trancher des produits du type charcuterie selon la revendication 51, **caractérisée en ce qu'**il est prévu une lame de coupe circulaire (18) entraînée, pour la production de tranches coupées de charcuterie.

53. Machine de coupe à trancher des produits du type charcuterie selon la revendication 51 ou 52, **caractérisée en ce qu'**il est prévu un chariot de réception coulissant pour du produit (16) à couper.

54. Machine de coupe à trancher des produits du type charcuterie selon l'une des revendications 51 à 53, **caractérisée en ce qu'**il est prévu une plaque de butée (14) pour du produit (16) à couper.

55. Procédé de distribution pour des feuilles intercalaires de séparation servant à séparer des tranches de produits coupés déposées les unes sur les autres, notamment des tranches coupées de produits alimentaires du type charcuterie, d'après lequel une feuille intercalaire est déposée sur une tranche de produit de coupe, **caractérisé en ce que** du matériau intercalaire de séparation est amené, par l'intermédiaire d'au moins un rouleau de transport, à un dispositif déviateur pour du produit de coupe, et **en ce que** la feuille intercalaire de séparation est amenée au produit de coupe entre un dispositif d'avance pour le produit de coupe et le dispositif déviateur pour le produit de coupe.

56. Procédé de distribution selon la revendication 55, **caractérisé en ce qu'**une feuille intercalaire de séparation est distribuée pendant la coupe d'une tranche de produit de coupe.

57. Procédé de distribution selon la revendication 55 ou 56, **caractérisé en ce que** ledit au moins un rouleau de transport saisit du matériau intercalaire de séparation pour le dérouler de la bobine.

58. Procédé de distribution selon la revendication 57, **caractérisé en ce qu'**une position angulaire dudit au moins un rouleau de transport est pilotée de manière à rendre possible la saisie du matériau intercalaire de séparation.

59. Procédé de distribution selon la revendication 57 ou 58, **caractérisé en ce que** le matériau intercalaire de séparation entre ledit au moins un rouleau de transport et la bobine est déroulé grâce au fait qu'un chariot avec la bobine se déplace en s'éloignant dudit au moins un rouleau de transport.

60. Procédé de distribution selon la revendication 59, **caractérisé en ce que** lorsqu'une position de chariot déterminée est atteinte, une feuille intercalaire de séparation est sectionnée automatiquement.

61. Procédé de distribution selon l'une des revendications 55 à 60, **caractérisé en ce que** la fabrication d'une feuille intercalaire de séparation et la distribution de la feuille intercalaire de séparation sont synchronisées avec une opération de coupe pour la production de produit de coupe.
